# EUROPÄISCHE PATENTSCHRIFT

(11) **EP 3 234 345 B1**
(45) Veröffentlichungstag und Bekanntmachung des Hinweises auf die Patenterteilung: **29.04.2020**
(21) Anmeldenummer: 15781373.4
(22) Anmeldetag: 19.10.2015
(51) Int. Cl.: F02M 61/14, F02M 61/16

(54) **ENTKOPPLUNGSELEMENT FÜR EINE BRENNSTOFFEINSPRITZVORRICHTUNG**
DECOUPLING ELEMENT FOR A FUEL INJECTION DEVICE
ÉLÉMENT DE DÉSACCOUPLEMENT POUR DISPOSITIF D'INJECTION DE CARBURANT

(30) Priorität: 16.12.2014 DE 102014225988
(43) Veröffentlichungstag der Anmeldung: 25.10.2017
(73) Patentinhaber: Robert Bosch GmbH, 70442 Stuttgart (DE)
(72) Erfinder: SCHEFFEL, Martin, 71665 Vaihingen (DE); REINHARDT, Wilhelm, 75443 Oetisheim (DE)
(86) Internationale Anmeldenummer: PCT/EP2015/074144
(87) Internationale Veröffentlichungsnummer: WO 2016/096200

(56) Entgegenhaltungen:
- WO-A1-2014/079609
- WO-A2-99/00595
- GB-A- 803 523

## Beschreibung

### Stand der Technik

Die Erfindung geht aus von einem Entkopplungselement für eine Brennstoffeinspritzvorrichtung nach der Gattung des Hauptanspruchs.

In der Figur 1 ist beispielhaft eine aus dem Stand der Technik bekannte Brennstoffeinspritzvorrichtung gezeigt, bei der an einem in einer Aufnahmebohrung eines Zylinderkopfes einer Brennkraftmaschine eingebauten Brennstoffeinspritzventil ein flaches Zwischenelement vorgesehen ist. In bekannter Weise werden solche Zwischenelemente als Abstützelemente in Form einer Unterlegscheibe auf einer Schulter der Aufnahmebohrung des Zylinderkopfes abgelegt. Mit Hilfe solcher Zwischenelemente werden Fertigungs- und Montagetoleranzen ausgeglichen und eine querkraftfreie Lagerung auch bei leichter Schiefstellung des Brennstoffeinspritzventils sichergestellt. Die Brennstoffeinspritzvorrichtung eignet sich besonders für den Einsatz in Brennstoffeinspritzanlagen von gemischverdichtenden fremdgezündeten Brennkraftmaschinen.

Aus der WO99/00595 A ist ein Stützkörper für eine Brennstoffeinspritzvorrichtung für Brennstoffeinspritzanlagen von Brennkraftmaschinen, insbesondere zum direkten Einspritzen von Brennstoff in einen Brennraum bekannt. Die Brennstoffeinspritzvorrichtung umfasst dabei wenigstens ein Brennstoffeinspritzventil und eine Aufnahmebohrung für das Brennstoffeinspritzventil. Der Stützkörper ist zwischen einem Ventilgehäuse des Brennstoffeinspritzventils und einer Wandung der Aufnahmebohrung eingebracht.

Eine andere Art eines einfachen Zwischenelements für eine Brennstoffeinspritzvorrichtung ist bereits aus der DE 101 08 466 A1 bekannt. Bei dem Zwischenelement handelt es ich um einen Unterlegring mit einem kreisförmigen Querschnitt, der in einem Bereich, in dem sowohl das Brennstoffeinspritzventil als auch die Wandung der Aufnahmebohrung im Zylinderkopf kegelstumpfförmig verlaufen, angeordnet ist und als Ausgleichselement zur Lagerung und Stützung des Brennstoffeinspritzventils dient.

Kompliziertere und in der Herstellung deutlich aufwändigere Zwischenelemente für Brennstoffeinspritzvorrichtungen sind u.a. auch aus den DE 100 27 662 A1,

DE 100 38 763 A1 und EP 1 223 337 A1 bekannt. Diese Zwischenelemente zeichnen sich dadurch aus, dass sie allesamt mehrteilig bzw. mehrlagig aufgebaut sind und z.T. Dicht- und Dämpfungsfunktionen übernehmen sollen. Das aus der
DE 100 27 662 A1 bekannte Zwischenelement umfasst einen Grund- und Trägerkörper, in dem ein Dichtmittel eingesetzt ist, das von einem Düsenkörper des Brennstoffeinspritzventils durchgriffen wird. Aus der DE 100 38 763 A1 ist ein mehrlagiges Ausgleichselement bekannt, das sich aus zwei starren Ringen und einem sandwichartig dazwischen angeordneten elastischen Zwischenring zusammensetzt. Dieses Ausgleichselement ermöglicht sowohl ein Verkippen des Brennstoffeinspritzventils zur Achse der Aufnahmebohrung über einen relativ großen Winkelbereich als auch ein radiales Verschieben des Brennstoffeinspritzventils aus der Mittelachse der Aufnahmebohrung.

Ein ebenfalls mehrlagiges Zwischenelement ist auch aus der EP 1 223 337 A1 bekannt, wobei dieses Zwischenelement aus mehreren Unterlegscheiben zusammengesetzt ist, die aus einem Dämpfungsmaterial bestehen. Das Dämpfungsmaterial aus Metall, Gummi oder PTFE ist dabei so gewählt und ausgelegt, dass eine Geräuschdämpfung der durch den Betrieb des Brennstoffeinspritzventils erzeugten Vibrationen und Geräusche ermöglicht wird. Das Zwischenelement muss dazu jedoch vier bis sechs Lagen umfassen, um einen gewünschten Dämpfungseffekt zu erzielen.

Zur Reduzierung von Geräuschemissionen schlägt die US 6,009,856 A zudem vor, das Brennstoffeinspritzventil mit einer Hülse zu umgeben und den entstehenden Zwischenraum mit einer elastischen, geräuschdämpfenden Masse auszufüllen. Diese Art der Geräuschdämpfung ist allerdings sehr aufwändig, montageunfreundlich und kostspielig.

### Vorteile der Erfindung

Das erfindungsgemäße Entkopplungselement für eine Brennstoffeinspritzvorrichtung mit den kennzeichnenden Merkmalen des Anspruchs 1 hat den Vorteil, dass in sehr einfacher Bauweise eine verbesserte Geräuschdämpfung erreicht wird. Das Entkopplungselement besitzt eine nicht-lineare, progressive Federkennlinie, durch die sich beim Einbau des Entkopplungselements in einer Brennstoffeinspritzvorrichtung mit Injektoren für eine Kraftstoffdirekteinspritzung mehrere positive und vorteilhafte Aspekte ergeben. Die niedrige Steifigkeit des Entkopplungselements im Leerlaufpunkt ermöglicht eine effektive Entkopplung des Brennstoffeinspritzventils vom Zylinderkopf und verringert dadurch im geräuschkritischen Leerlaufbetrieb deutlich das vom Zylinderkopf abgestrahlte Geräusch. Die hohe Steifigkeit bei nominalem Systemdruck sorgt für eine während des Fahrzeugbetriebs insgesamt niedrige Bewegung des Brennstoffeinspritzventils und sichert dadurch zum einem die Haltbarkeit der Dichtringe, die als Brennraumdichtung und als Abdichtung gegenüber dem Fuel Rail dienen, und zum anderen einen stabilen Abspritzpunkt des Kraftstoffsprays im Brennraum, was für die Stabilität einiger Brennverfahren entscheidend ist.

Das Entkopplungselement zeichnet sich durch eine geringe Bauhöhe aus, wodurch es auch bei kleinem Bauraum einsetzbar ist. Das Entkopplungselement besitzt zudem eine große Dauerfestigkeit auch bei hohen Temperaturen. Das Entkopplungselement ist fertigungstechnisch sehr einfach und kostengünstig herstellbar. Die gesamte Aufhängung des Systems aus Brennstoffeinspritzventil und Entkopplungselement kann zudem einfach und schnell moniert bzw. demontiert werden.

Besonders vorteilhaft ist es, dass neben der geometrisch ermöglichten Verkippbarkeit bzw. der Schwenkbarkeit des Brennstoffeinspritzventils zum Toleranzausgleich auch Führungselemente am Entkopplungselement vorgesehen sind, wobei durch die seitliche Führung des Entkopplungselements in der Aufnahmebohrung des Zylinderkopfes die Steifigkeit im Kontaktfall bei hohen Lasten erhöht wird. Durch diese besondere Außenführung im Zylinderkopf mit sehr geringem Spiel wird die Toleranzsituation optimal gestaltet. Sollte das Brennstoffeinspritzventil im Betrieb unter Last z.B. wegen temperaturbedingter Dehnungen weiter als üblich kippen, so ist dies möglich, da sich das Entkopplungselement nicht relativ zum Zylinderkopf in radialer Richtung bewegen kann.

Durch die in den Unteransprüchen aufgeführten Maßnahmen sind vorteilhafte Weiterbildungen und Verbesserungen der im Anspruch 1 angegebenen Brennstoffeinspritzvorrichtung möglich.

### Zeichnung

Ausführungsbeispiele der Erfindung sind in der Zeichnung vereinfacht dargestellt und in der nachfolgenden Beschreibung näher erläutert. Es zeigen
- Figur 1: eine teilweise dargestellte Brennstoffeinspritzvorrichtung in einer bekannten Ausführung mit einem scheibenförmigen Zwischenelement,
- Figur 2: ein mechanisches Ersatzschaltbild der Abstützung des Brennstoffeinspritzventils im Zylinderkopf bei der Kraftstoffdirekteinspritzung, das ein gewöhnliches Feder-Masse-Dämpfer-System wiedergibt,
- Figur 3: das Übertragungsverhalten eines in Figur 2 gezeigten Feder-Masse-Dämpfer-Systems mit einer Verstärkung bei niedrigen Frequenzen im Bereich der Resonanzfrequenz f_{R} und einem Isolationsbereich oberhalb der Entkoppelfrequenz f_{E},
- Figur 4: einen Querschnitt durch ein erfindungsgemäßes Entkopplungselement in einer Einbausituation an einem Brennstoffeinspritzventil im Bereich des in Figur 1 gezeigten scheibenförmigen Zwischenelements,
- Figur 5: ein erfindungsgemäßes Entkopplungselement als Einzelteil in einer schrägen Draufsicht,
- Figur 6: einen Sicherungsring als Einzelteil in einer schrägen Draufsicht und
- Figuren 7 und 8: ein alternatives erfindungsgemäßes Entkopplungselement als Einzelteil in einer schrägen Draufsicht bzw. schrägen Unteransicht.

### Beschreibung der Ausführungsbeispiele

Zum Verständnis der Erfindung wird im Folgenden anhand der Figur 1 eine bekannte Ausführungsform einer Brennstoffeinspritzvorrichtung näher beschrieben. In der Figur 1 ist als ein Ausführungsbeispiel ein Ventil in der Form eines Einspritzventils 1 für Brennstoffeinspritzanlagen von gemischverdichtenden fremdgezündeten Brennkraftmaschinen in einer Seitenansicht dargestellt. Das Brennstoffeinspritzventil 1 ist Teil der Brennstoffeinspritzvorrichtung. Mit einem stromabwärtigen Ende ist das Brennstoffeinspritzventil 1, das in Form eines direkt einspritzenden Einspritzventils zum direkten Einspritzen von Brennstoff in einen Brennraum 25 der Brennkraftmaschine ausgeführt ist, in eine Aufnahmebohrung 20 eines Zylinderkopfes 9 eingebaut. Ein Dichtring 2, insbesondere aus Teflon ™, sorgt für eine optimale Abdichtung des Brennstoffeinspritzventils 1 gegenüber der Wandung der Aufnahmebohrung 20 des Zylinderkopfes 9.

Zwischen einem Absatz 21 eines Ventilgehäuses 22 und einer z.B. rechtwinklig zur Längserstreckung der Aufnahmebohrung 20 verlaufenden Schulter 23 der Aufnahmebohrung 20 ist ein flaches Zwischenelement 24 eingelegt, das als Abstützelement in Form einer Unterlegscheibe ausgeführt ist. Mit Hilfe eines solchen Zwischenelements 24 werden Fertigungs- und Montagetoleranzen ausgeglichen und eine querkraftfreie Lagerung auch bei leichter Schiefstellung des Brennstoffeinspritzventils 1 sichergestellt.

Das Brennstoffeinspritzventil 1 weist an seinem zulaufseitigen Ende 3 eine Steckverbindung zu einer Brennstoffverteilerleitung (Fuel Rail) 4 auf, die durch einen Dichtring 5 zwischen einem Anschlussstutzen 6 der Brennstoffverteilerleitung 4, der im Schnitt dargestellt ist, und einem Zulaufstutzen 7 des Brennstoffeinspritzventils 1 abgedichtet ist. Das Brennstoffeinspritzventil 1 ist in eine Aufnahmeöffnung 12 des Anschlussstutzens 6 der Brennstoffverteilerleitung 4 eingeschoben. Der Anschlussstutzen 6 geht dabei z.B. einteilig aus der eigentlichen Brennstoffverteilerleitung 4 hervor und besitzt stromaufwärts der Aufnahmeöffnung 12 eine durchmesserkleinere Strömungsöffnung 15, über die die Anströmung des Brennstoffeinspritzventils 1 erfolgt. Das Brennstoffeinspritzventil 1 verfügt über einen elektrischen Anschlussstecker 8 für die elektrische Kontaktierung zur Betätigung des Brennstoffeinspritzventils 1.

Um das Brennstoffeinspritzventil 1 und die Brennstoffverteilerleitung 4 weitgehend radialkraftfrei voneinander zu beabstanden und das Brennstoffeinspritzventil 1 sicher in der Aufnahmebohrung des Zylinderkopfes niederzuhalten, ist ein Niederhalter 10 zwischen dem Brennstoffeinspritzventil 1 und dem Anschlussstutzen 6 vorgesehen. Der Niederhalter 10 ist als bügelförmiges Bauteil ausgeführt, z.B. als Stanz-Biege-Teil. Der Niederhalter 10 weist ein teilringförmiges Grundelement 11 auf, von dem aus abgebogen ein Niederhaltebügel 13 verläuft, der an einer stromabwärtigen Endfläche 14 des Anschlussstutzens 6 an der Brennstoffverteilerleitung 4 im eingebauten Zustand anliegt.

Aufgabe der Erfindung ist es, gegenüber den bekannten Zwischenelementelösungen einerseits auf einfache Art und Weise eine verbesserte Geräuschdämpfung, vor allen Dingen im geräuschkritischen Leerlaufbetrieb, durch eine gezielte Auslegung und Geometrie des Zwischenelements 24 zu erreichen, und andererseits einfach und kostengünstig einen Toleranzausgleich, der ein Verkippen des Brennstoffeinspritzventils um bis zu 1° erlaubt, und einen querkraftfreien Betrieb unter Temperatureinfluss zu ermöglichen. Die maßgebliche Geräuschquelle des Brennstoffeinspritzventils 1 bei der direkten Hochdruckeinspritzung sind die während des Ventilbetriebs in den Zylinderkopf 9 eingeleiteten Kräfte (Körperschall), die zu einer strukturellen Anregung des Zylinderkopfs 9 führen und von diesem als Luftschall abgestrahlt werden. Um eine Geräuschverbesserung zu erreichen, ist daher eine Minimierung der in den Zylinderkopf 9 eingeleiteten Kräfte anzustreben. Neben der Verringerung der durch die Einspritzung verursachten Kräfte kann dies durch eine Beeinflussung des Übertragungsverhaltens zwischen dem Brennstoffeinspritzventil 1 und dem Zylinderkopf 9 erreicht werden.

Im mechanischen Sinne kann die Lagerung des Brennstoffeinspritzventils 1 auf dem passiven Zwischenelement 24 in der Aufnahmebohrung 20 des Zylinderkopfes 9 als ein gewöhnliches Feder-Masse-Dämpfer-System abgebildet werden, wie dies in Figur 2 dargestellt ist. Die Masse M des Zylinderkopfs 9 kann dabei gegenüber der Masse m des Brennstoffeinspritzventils 1 in erster Näherung als unendlich groß angenommen werden. Das Übertragungsverhalten eines solchen Systems zeichnet sich durch eine Verstärkung bei niedrigen Frequenzen im Bereich der Resonanzfrequenz f_{R} und einen Isolationsbereich oberhalb der Entkoppelfrequenz f_{E} aus (siehe Figur 3).

Ziel der Erfindung ist die Auslegung eines Zwischenelementes 24 unter der vorrangigen Verwendung der elastischen Isolation (Entkopplung) zur Geräuschminderung, insbesondere im Leerlaufbetrieb des Fahrzeuges. Die Erfindung umfasst dabei zum einen die Definition und Auslegung einer geeigneten Federkennlinie unter Berücksichtigung der typischen Anforderungen und Randbedingungen bei der Kraftstoffdirekteinspritzung mit variablem Betriebsdruck und zum anderen die Auslegung eines Zwischenelementes 24, welches in der Lage ist, die Charakteristik der so definierten Federkennlinie abzubilden und über eine Wahl einfacher geometrischer Parameter an die spezifischen Randbedingungen des Einspritzsystems angepasst werden kann.

Die Entkopplung des Brennstoffeinspritzventils 1 vom Zylinderkopf 9 mit Hilfe einer geringen Federsteifigkeit c des erfindungsgemäßen Entkopplungselements 25, das ringförmig, insbesondere als geschlossener Ring, und im Querschnitt polsterartig ausgeführt ist, wird neben dem geringen Bauraum durch eine Einschränkung der zulässigen Maximalbewegung des Brennstoffeinspritzventils 1 während des Motorbetriebs erschwert. Im Fahrzeug treten typischerweise folgende quasi-statische Lastzustände auf:
1. die nach der Montage durch einen Niederhalter 10 aufgebrachte statische Niederhaltekraft F_{NH},
2. die bei Leerlauf-Betriebsdruck vorliegende Kraft F_{L} und
3. die bei nominalem Systemdruck vorliegende Kraft F_{Sys.}

Um die geräuschentkoppelnden Maßnahmen bei typischen Randbedingungen der Kraftstoffdirekteinspritzung (geringer Bauraum, große Kräfte, geringe axiale Gesamtbewegung des Brennstoffeinspritzventils 1) auf einfache und kostengünstige Weise umsetzen zu können, ist das Entkopplungselement 25 erfindungsgemäß mit seinem polsterartigen Querschnitt über seinen ringförmigen Verlauf weiterhin so gestaltet, dass eine untere, z.B. weitgehend ebene Stirnfläche 26 vorgesehen ist, die auf einer Schulter 23 der Aufnahmebohrung 20 im Zylinderkopf 9 aufliegt, und eine obere Stirnfläche 27 vorgesehen ist, die von radial außen nach radial innen konisch ansteigend verläuft und Anlagekontakt mit einer sphärisch gewölbten oder kegeligen bzw. konisch verlaufenden Schulterfläche 21 des Ventilgehäuses 22 des Brennstoffeinspritzventils 1 hat. Die obere Stirnfläche 27 des Entkopplungselements 25 kann neben ihrem konischen Anstieg dazu noch eine sphärische Auswölbung aufweisen, wobei dann ein sehr großer Radius im Kontaktbereich vorliegt.

In der Figur 4 ist ein Querschnitt durch ein erfindungsgemäßes Entkopplungselement 25 in einer Einbausituation an einem Brennstoffeinspritzventil 1 im Bereich des in Figur 1 gezeigten scheibenförmigen Zwischenelements 24 dargestellt, wobei das Zwischenelement 24 durch das erfindungsgemäße Entkopplungselement 25 ersetzt ist.

In dem dargestellten Ausführungsbeispiel weist das Entkopplungselement 25 an seiner Oberseite die konisch bzw. kegelig verlaufende Stirnfläche 27 auf, die im eingebauten Zustand mit der ballig bzw. sphärisch ausgeführten, konvex gewölbten oder kegeligen Schulterfläche 21 des Ventilgehäuses 22 des Brennstoffeinspritzventils 1 korrespondiert. Die Schulterfläche 21 des Ventilgehäuses 22 ist dabei an einer radial nach außen stehenden Schulter 28 ausgebildet, die zwischen sich und der Schulter 23 der Aufnahmebohrung 20 bereits für eine gewisse Kammerung des Entkopplungselements 25 sorgt. Die Schulterfläche 21 des Ventilgehäuses 22 muss nicht durchgehend sphärisch gewölbt verlaufen; es genügt eine solche Ausformung im Kontaktbereich mit der konisch verlaufenden Stirnfläche 27 des Entkopplungselements 25. Die jeweiligen Übergänge der oberen Stirnfläche 27 und der unteren Stirnfläche 26 zu den beiden inneren und äußeren Ringmantelflächen des Entkopplungselements 25 können abgerundet sein. Die erfindungsgemäße Geometrie mit einem flachen Winkel bzw. einem großen Radius der Wölbung an der sphärisch gewölbten Schulterfläche 21 des Ventilgehäuses 22 und der konisch bzw. kegelig verlaufenden Stirnfläche 27 des Entkopplungselements 25 ermöglicht in Verbindung mit einer Außenführung des Entkopplungselements 25, die besonders über die Darstellung in Figur 5 deutlich wird, an der Wandung der Aufnahmebohrung 20 im Zylinderkopf 9 mit einem relativ großen Spiel nach radial innen zum Brennstoffeinspritzventil 1 hin und mit einem sehr geringen Spiel nach radial außen zur Wandung der Aufnahmebohrung 20 hin den Einsatz eines spritzbaren Kunststoffelements oder eines kaltverformten Aluminiumelements. Ein solches Entkopplungselement 25 ist kostengünstig zu fertigen und entkoppelt den Körperschall in der gewünschten Weise.

Zusammen mit der geringfügig konvex gewölbten Schulterfläche 21 des Ventilgehäuses 22 entsteht eine schwenkbare bzw. verkippbare Verbindung zum Toleranzausgleich. Bei Versatz zwischen dem Brennstoffeinspritzventil 1 und der Aufnahmebohrung 20 im Rahmen der tolerierten Fertigungsschwankungen kann es zu einer leichten Schiefstellung des Brennstoffeinspritzventils 1 kommen. Durch die schwenkbare Verbindung zwischen dem Brennstoffeinspritzventil 1 und dem Entkopplungselement 25 werden dann Querkräfte bei einer Schiefstellung des Brennstoffeinspritzventils 1 weitgehend vermieden. Kegel/Kegel-, Kegel/Kugel-, Kugel/Kegel- oder Kugel/Kugel-Paarungen von Ventilgehäuse 22 und Entkopplungselement 25 sind erfindungsgemäß denkbar.

Eine Verliersicherung für das Entkopplungselement 25 kann ein Sicherungsring 29 übernehmen, der unterhalb des Entkopplungselements 25 angeordnet ist und dabei das Entkopplungselement 25 mit geringem Abstand untergreift und am Ventilgehäuse 22 des Brennstoffeinspritzventils 1 fixiert ist. Auf diese Weise kann sichergestellt werden, dass das Brennstoffeinspritzventil 1 als Baueinheit zusammen mit dem Entkopplungselement 25 in der Aufnahmebohrung 20 montiert werden kann.

Figur 5 zeigt ein erfindungsgemäßes Entkopplungselement 25 als Einzelteil in einer schrägen Draufsicht. Neben der konisch bzw. kegelig verlaufenden oberen Stirnfläche 27 des Entkopplungselements 25 ist als besonderes Designmerkmal erkennbar, dass wenigstens ein radial am Außenumfang abstehendes Führungselement 30, insbesondere zwischen drei und zwölf Führungselemente 30 in Form von nasenartig abstehenden Führungsbunden, vorgesehen sind. Durch diese besondere Außenführung des Entkopplungselements 25 in der Aufnahmebohrung 20 des Zylinderkopfes 9 mit sehr geringem Spiel wird die Toleranzsituation optimal gestaltet. Sollte das Brennstoffeinspritzventil 1 im Betrieb unter Last z.B. wegen temperaturbedingter Dehnungen weiter als üblich kippen, so ist dies möglich, da sich das Entkopplungselement 25 nicht relativ zum Zylinderkopf 9 in radialer Richtung bewegen kann.

Figur 6 zeigt einen optionalen Sicherungsring 29 als Einzelteil in einer schrägen Draufsicht. Der Sicherungsring 29 ist beispielsweise als geschlossener Ring ausgeführt, der im Querschnitt abgeknickt verläuft, wobei ein oberer, weitgehend ebener Ringkragen 31 umlaufend ausgebildet ist und sich davon mehrere, über den Umfang verteilte Verspreizlaschen 32, die am Ventilgehäuse 22 anliegen, abgewinkelt erstrecken. Der Sicherungsring 29 kann auch in einer anderen Bauweise ausgeführt und mit einem anderen Abstand zum Entkopplungselement 25 am Außenumfang des Brennstoffeinspritzventils 1 angeordnet sein. Insbesondere kann der Sicherungsring 29 als kompakter, massiver, durchgehender Kunststoffring mit verschiedenen Funktionsbereichen durch seine filigrane Außenkontur ausgeführt sein.

Ein alternatives Entkopplungselement 25 zeigen die Figuren 7 und 8. Ein über die Schulter 23 der Aufnahmebohrung 20 in Richtung zum Sicherungsring 29 ragender und schräg ausgeführter Kragen 38 am Entkopplungselement 25 kann für eine noch bessere Stabilisierung des Entkopplungselements 25 im Verkippungsfall sorgen bzw. ermöglicht die sehr kompakte Ausführung des Sicherungsrings 29, da das Entkopplungselement 25 im Bereich des Kragens 38 bei geringen radialen Abmessungen des Sicherungsringes 29 bereits sicher untergriffen ist. Anstelle der Führungselemente 30 am durchmessergrößten Erstreckungsbereich des Entkopplungselements 25 kann so ein ringförmiges Führungselement 39 am Außendurchmesser des durchmesserkleineren Kragens 38 vorgesehen sein. Das Führungselement 39 ist also ein äußerer zylindrischer Ringbereich des Kragens 38, der mit der Wandung der Aufnahmebohrung 20 im Zylinderkopf 9 unterhalb der Schulter 23 zur radialen Positionierung korrespondiert. Die radialen Führungselemente 30 am größeren Durchmesser sind nun nicht mehr erforderlich. Damit der Kragen 38 mit dem Führungselement 39 bei der Montage des Brennstoffeinspritzventils 1 mit dem Entkopplungselement 25 in der Aufnahmebohrung 20 exakt in diese einführbar ist, kann es sinnvoll sein, dass anstelle der Führungselemente 30 mehrere, z.B. vier, Vorzentriernasen 30a am größten Durchmesser des Entkopplungselements 25 angeformt sind. Mit dem Kragen 38 lässt sich die Verliersicherung des Entkopplungselements 25 über den Sicherungsring 29 geometrisch und funktional optimal gestalten, da es kostengünstig herstell- und montierbar ist, geringen Bauraum erfordert und ein erforderliches Spiel zum geringfügigen Schwenken ermöglicht.

## Patentansprüche

1. Entkopplungselement für eine Brennstoffeinspritzvorrichtung für Brennstoffeinspritzanlagen von Brennkraftmaschinen, insbesondere zum direkten Einspritzen von Brennstoff in einen Brennraum, wobei die Brennstoffeinspritzvorrichtung wenigstens ein Brennstoffeinspritzventil (1) und eine Aufnahmebohrung (20) für das Brennstoffeinspritzventil (1) umfasst, und das Entkopplungselement zwischen einem Ventilgehäuse (22) des Brennstoffeinspritzventils (1) und einer Wandung der Aufnahmebohrung (20) eingebracht ist,
wobei das Entkopplungselement (25) ringförmig, insbesondere als geschlossener Ring, ausgeführt ist, der eine untere Stirnfläche (26) hat, die auf einer Schulter (23) der Aufnahmebohrung (20) aufliegt, und der eine obere Stirnfläche (27) hat, die von radial außen nach radial innen ansteigend entweder konisch oder zusätzlich mit einer sphärischen Auswölbung mit großem Radius verläuft und Anlagekontakt mit einer sphärisch gewölbten oder kegeligen Schulterfläche (21) des Ventilgehäuses (22) des Brennstoffeinspritzventils (1) hat,
**dadurch gekennzeichnet,**
**dass** das Entkopplungselement (25) derart eingebaut ist, dass eine Führung des Entkopplungselements (25) nach radial außen zur Wandung der Aufnahmebohrung (20) hin vorliegt und dazu wenigstens ein radial am Außenumfang abstehendes Führungselement (30), insbesondere zwischen drei und zwölf Führungselemente (30) in Form von nasenartig abstehenden Führungsbunden, vorgesehen sind oder ein axial abstehender Kragen (38) am Entkopplungselement (25) vorgesehen ist, der am äußeren Umfang ein ringförmiges Führungselement (39) aufweist, das an einem kleineren als dem größten Durchmesser des Entkopplungselements (25) ausgebildet ist.

2. Entkopplungselement nach Anspruch 1,
**dadurch gekennzeichnet,**
**dass** das Entkopplungselement (25) eine im Querschnitt polsterartige Kontur aufweist.

3. Entkopplungselement nach Anspruch 1 oder 2,
**dadurch gekennzeichnet,**
**dass** das Entkopplungselement (25) ein gespritztes Kunststoffelement oder ein kaltverformtes Aluminiumelement ist.

4. Entkopplungselement nach einem der vorhergehenden Ansprüche,
**dadurch gekennzeichnet,**
**dass** die jeweiligen Übergänge der oberen Stirnfläche (27) und der unteren Stirnfläche (26) zu den beiden inneren und äußeren Ringmantelflächen des Entkopplungselements (25) abgerundet sind.

5. Entkopplungselement nach einem der vorhergehenden Ansprüche,
**dadurch gekennzeichnet,**
**dass** am größten Durchmesser des Entkopplungselements (25) mehrere Vorzentriernasen (30a) angeformt sind.

6. Entkopplungselement nach einem der vorhergehenden Ansprüche,
**dadurch gekennzeichnet,**
**dass** als Verliersicherung für das Entkopplungselement (25) ein Sicherungsring (29) vorgesehen ist, der unterhalb des Entkopplungselements (25) angeordnet ist und am Ventilgehäuse (22) des Brennstoffeinspritzventils (1) fixiert ist.

7. Entkopplungselement nach Anspruch 6,
**dadurch gekennzeichnet,**
**dass** der Sicherungsring (29) einen umlaufenden, weitgehend ebenen Ringkragen (31) besitzt, von dem mehrere, über den Umfang verteilte Verspreizlaschen (32) sich abgewinkelt erstrecken.

8. Entkopplungselement nach einem der vorhergehenden Ansprüche,
**dadurch gekennzeichnet,**
**dass** das Entkopplungselement (25) im Bereich seiner oberen, konisch verlaufenden Stirnfläche (27) eine schwenkbare bzw. verkippbare Verbindung mit dem Brennstoffeinspritzventil (1) zum Toleranzausgleich eingeht.

9. Entkopplungselement nach einem der vorhergehenden Ansprüche,
**dadurch gekennzeichnet,**
**dass** die Aufnahmebohrung (20) für das Brennstoffeinspritzventil (1) in einem Zylinderkopf (9) ausgebildet ist und die Aufnahmebohrung (20) eine Schulter (23) besitzt, die senkrecht zur Erstreckung der Aufnahmebohrung (20) verläuft und auf der das Entkopplungselement (25) aufliegt.

## Claims

1. Decoupling element for a fuel injection apparatus for fuel injection systems of internal combustion engines, in particular for the direct injection of fuel into a combustion chamber, the fuel injection apparatus comprising at least one fuel injection valve (1) and one receiving bore (20) for the fuel injection valve (1), and the decoupling element being introduced between a valve housing (22) of the fuel injection valve (1) and a wall of the receiving bore (20),
the decoupling element (25) being of annular configuration, in particular as a closed ring which has a lower end face (26) which lies on a shoulder (23) of the receiving bore (20), and which has an upper end face (27) which, in a manner which rises from the radial outside to the radial inside, runs either conically or in addition with a spherical curvature with a great radius and has bearing contact with a spherically curved or conical shoulder face (21) of the valve housing (22) of the fuel injection valve (1),
**characterized**
**in that** the decoupling element (25) is installed in such a way that there is guidance of the decoupling element (25) radially to the outside towards the wall of the receiving bore (20) and, to this end, at least one guide element (30) which projects radially on the outer circumference, in particular between three and twelve guide elements (30) in the form of guide flanges which project in a lug-like manner, is/are provided, or an axially projecting collar (38) is provided on the decoupling element (25), which collar (38) has an annular guide element (39) on the outer circumference, which annular guide element (39) is configured on a smaller diameter than the greatest diameter of the decoupling element (25).

2. Decoupling element according to Claim 1,
**characterized**
**in that** the decoupling element (25) has a cushion-like contour in cross section.

3. Decoupling element according to Claim 1 or 2, **characterized**
**in that** the decoupling element (25) is an injection-moulded plastic element or a cold-worked aluminium element.

4. Decoupling element according to one of the preceding claims,
**characterized**
**in that** the respective transitions of the upper end face (27) and the lower end face (26) to the two inner and outer annular circumferential faces of the decoupling element (25) are rounded.

5. Decoupling element according to one of the preceding claims,
**characterized**
**in that** a plurality of pre-centring lugs (30a) are integrally formed on the greatest diameter of the decoupling element (25).

6. Decoupling element according to one of the preceding claims,
**characterized**
**in that** a securing ring (29) is provided as a captive securing means for the decoupling element (25), which securing ring (29) is arranged below the decoupling element (25) and is fixed on the valve housing (22) of the fuel injection valve (1).

7. Decoupling element according to Claim 6,
**characterized**
**in that** the securing ring (29) has a circumferential, largely planar annular collar (31), from which a plurality of expanding lugs (32) which are distributed over the circumference extend in an angled-away manner.

8. Decoupling element according to one of the preceding claims,
**characterized**
**in that**, in the region of its upper, conically running end face (27), the decoupling element (25) enters into a pivotable and/or tiltable connection with the fuel injection valve (1) for tolerance compensation.

9. Decoupling element according to one of the preceding claims,
**characterized**
**in that** the receiving bore (20) for the fuel injection valve (1) is configured in a cylinder head (9), and the receiving bore (20) has a shoulder (23) which runs perpendicularly with respect to the extent of the receiving bore (20) and on which the decoupling element (25) lies.

## Revendications

1. Élément de désaccouplement pour un dispositif d'injection de carburant pour des installations d'injection de carburant de moteurs à combustion interne, en particulier pour l'injection directe de carburant dans une chambre de combustion, le dispositif d'injection de carburant comprenant au moins une soupape d'injection de carburant (1) et un alésage de réception (20) pour la soupape d'injection de carburant (1), et l'élément de désaccouplement étant monté entre un boîtier de soupape (22) de la soupape d'injection de carburant (1) et une paroi de l'alésage de réception (20),
l'élément de désaccouplement (25) étant réalisé sous forme annulaire, en particulier sous forme de bague fermée qui présente une surface frontale inférieure (26) qui repose sur un épaulement (23) de l'alésage de réception (20) et qui présente une surface frontale supérieure (27) qui monte radialement depuis l'extérieur vers l'intérieur soit sous forme conique soit en plus avec une courbure sphérique de grand rayon et réalise un contact d'appui avec une surface d'épaulement conique ou de courbure sphérique (21) du boîtier de soupape (22) de la soupape d'injection de carburant (1),
**caractérisé en ce que**
l'élément de désaccouplement (25) est monté de telle sorte qu'il se produise un guidage de l'élément de désaccouplement (25) radialement vers l'extérieur vers la paroi de l'alésage de réception (20), et à cet effet, au moins un élément de guidage (30) saillant radialement au niveau de la périphérie extérieure, en particulier entre trois et douze éléments de guidage (30) étant prévus sous la forme d'épaulements de guidage saillant en forme de nez, ou un collet saillant axialement (38) étant prévu au niveau de l'élément de désaccouplement (25), lequel présente au niveau de la périphérie extérieure un élément de guidage annulaire (39) qui est réalisé au niveau d'un diamètre plus petit que le plus grand diamètre de l'élément d'accouplement (25) .

2. Élément de désaccouplement selon la revendication 1,
**caractérisé en ce que**
l'élément de désaccouplement (25) présente un contour de section transversale en forme de coussin.

3. Élément de désaccouplement selon la revendication 1 ou 2,
**caractérisé en ce que**
l'élément de désaccouplement (25) est un élément moulé en plastique ou un élément en aluminium façonné à froid.

4. Élément de désaccouplement selon l'une quelconque des revendications précédentes,
**caractérisé en ce que**
les transitions respectives de la surface frontale supérieure (27) et de la surface frontale inférieure (26) aux deux surfaces d'enveloppe annulaires intérieure et extérieure de l'élément de désaccouplement (25) sont arrondies.

5. Élément de désaccouplement selon l'une quelconque des revendications précédentes,
**caractérisé en ce que**
plusieurs nez de précintrage (30a) sont façonnés au niveau du plus grand diamètre de l'élément de désaccouplement (25).

6. Élément de désaccouplement selon l'une quelconque des revendications précédentes,
**caractérisé en ce**
**qu'**une bague de fixation (29) est prévue en tant que fixation antiperte pour l'élément de désaccouplement (25), laquelle est disposée sous l'élément de désaccouplement (25) et est fixée au niveau du boîtier de soupape (22) de la soupape d'injection de carburant (1).

7. Élément de désaccouplement selon la revendication 6,
**caractérisé en ce que**
la bague de fixation (29) possède un collet annulaire périphérique essentiellement plan (31) depuis lequel s'étendent plusieurs pattes d'écartement (32) réparties sur la périphérie.

8. Élément de désaccouplement selon l'une quelconque des revendications précédentes,
**caractérisé en ce que**
l'élément de désaccouplement (25), dans la région de sa surface frontale supérieure s'étendant sous forme conique (27), établit une liaison pivotante ou basculante avec la soupape d'injection de carburant (1) en vue de compenser les tolérances.

9. Élément de désaccouplement selon l'une quelconque des revendications précédentes,
**caractérisé en ce que**
l'alésage de réception (20) pour la soupape d'injection de carburant (1) est réalisé dans une culasse (9) et l'alésage de réception (20) présente un épaulement (23) qui s'étend perpendiculairement à l'étendue de l'alésage de réception (20) et sur lequel repose l'élément de désaccouplement (25).
